# EUROPÄISCHE PATENTSCHRIFT

(11) **EP 0 090 391 B1**
(45) Veröffentlichungstag und Bekanntmachung des Hinweises auf die Patenterteilung: **25.05.1988**
(21) Anmeldenummer: 83103042.4
(22) Anmeldetag: 27.03.1983
(51) Int. Cl.: G03D 5/04

(54) **Vorrichtung zum Entwickeln von Lochkartenmikrofilmen**
Device for the development of microfilms in aperture cards
Dispositif pour le développement de microfilms dans les cartes d'enregistrement à fenêtres

(30) Priorität: 31.03.1982 DE 3211946
(43) Veröffentlichungstag der Anmeldung: 05.10.1983
(73) Patentinhaber: Schaut, Josef, D-6367 Karben 1 (DE); Rüppel, Peter, D-6350 Bad Nauheim (DE)
(72) Erfinder: Schaut, Josef, D-6367 Karben 1 (DE); Rüppel, Peter, D-6350 Bad Nauheim (DE)
(74) Vertreter: Wolf, Günter, Dipl.Ing.

(56) Entgegenhaltungen:
- GB-A- 1 319 786
- US-A- 3 388 652
- US-A- 3 886 576

## Beschreibung

Die Erfindung betrifft eine Vorrichtung zum Entwickeln von Lochkartenmikrofilmen, wobei der belichtete Film in einem Entwicklungssprühtopf einer Entwicklungsflüssigkeit ausgesetzt und danach fixiert wird.

Es ist allgemein bekannt, daß belichtete Filme der Entwicklung und Fixierung unterzogen werden müssen. Insbesondere im Bereich der Mikroverfilmung ist es wichtig, daß das aufgenommene Bildfeld die in bestimmten Bereichen liegenden richtigen Dichtewerte aufweist. Sind diese nicht gegeben, was bisher durch entsprechende Kontrolleinrichtungen ausschließlich am entwickelten Filmabschnitt der Filmlochkarte bzw. des sogenannten Fish festgestellt wurde, so müssen die betreffenden Aufnahmen wiederholt werden. Dies ist nicht nur mit einem entsprechenden Kontroll- und Einrichtungsaufwand verbunden, sondern auch mit einem entsprechenden Arbeits- und Materialaufwand.

Die US-A-3 388 652 beschreibt eine automatische Entwicklungsvorrichtung, bei der im Entwicklungsbereich ein eine für die Belichtung unwirksame Strahlung aussendender Strahler une ein auf diese Strahlung ansprechender Sensor so angeordnet sind, daß die Strahlung durch das zu entwickelnde Filmmaterial geleitet wird, das ein Entwicklungsbad durchläuft Je nach den gemessenen Dichtwerten wird dabei die Durchlaufgeschwindigkeit des Filmmaterials geregelt. Eine Beendigung der Entwicklung, wenn die gewünschten Dichtewerte erreicht sind, ist mit dieser vorbekannten Vorrichtung nicht möglich, die im übrigen in einem Entwicklungssprühtopf allein schon aus apparativen Gründen nicht zur Anwendung gebracht werden kann.

Der Erfindung liegt demgemäß die Aufgabe zugrunde, eine Vorrichtung zu schaffen, mit der eine Dichtewertkontrolle an einer Lochkartenmikrofilmkamera durchgeführt werden kann und zwar mit der Maßgabe, bei Erreichen vorgegebener Dichtewerte die Entwicklung zu beenden.

Diese Aufgabe ist nach der Erfindung mit einer Vorrichtung gemäß Patentanspruch 1 gelöst, bei der im Entwicklungsbereich des Entwicklungssprühtopfes für die Belichtung bzw. Entwicklung ein eine umwirksame Strahlung aussendender Strahler angeordnet ist. De Strahler ist direkt oder indirekt gegen einen in Einwirkstellung dazu angeordneten, auf die Strahlung ansprechenden Sensor gerichtet, wobei der Strahler und der Sensor derart angeordnet sind, daß die Strahlung durch einen größeren Bereich des belichteten Feldes des zu entwickelnden Filmmaterials zum Sensor geleitet wird und wobei über den Ausgangsstrom des Sensors bei Erreichen eines vorgegebenen optischen Dichtewertes des Filmmaterials übjr den genannten Bereich der Entwicklungsvorgang beendet wird.

Bei dieser erfindungsgemäßen Lösung erfolgt die Dicktekontrolle nicht mehr wie bisher am bereits fertig entwickelten Film, an dem keine Korrekturen mahr möglich und Fehlergebnisse nur durch Wiederholung der Aufnahme zu "reparieren" sind, sondern es wird gewissermaßen die Entstehung des Bildes während der Entwicklung verfolgt bzw. kontrolliert und bei Erreichen der gewünschten Dichts wird die Entwicklung beendet.

Wesentlich ist dabei, daß einerseits eine für die Belichtung des Filmmaterials unwirksame Strahlung verwendet wird, die aber andererseits den Sensor ansprechen läßt, dessen Ausgangsstrom dann über eine Elektronik verwertet wird, um in geeigneter Weise den Entwicklungsvorgang abzubrechen. Dies arfolgt in der Weise, daß bei einer Mikrofilm-Processorkamera im Entwicklertopf der Sprühvorgang bzw. der Entwicklungsvorgang unterbrochen und/oder die Einwirkungszeit des Entwicklers durch sofortiges Aufbringen des Fixiermittels abgebrochen wird.

Einflußnehmende Faktoren auf die Aufnahmequalität waren bisher im wesentlichen:

Filmempfindlichkeit, Belichtungseinstellung für jede Vorlage, Herkunft des Filmmaterials, Materialchargenschwankungen, Farbigkeit der Vorlangen, Strom- und Belichtungsschwankungen, Entwicklerqualitätsschwankungen usw.

Bei dieser Vielzahl von einflußnehmenden Faktoren, war es trotz entsprechender Voreinstellung der Kamera bisher unvermeidbar, daß sich hinsichtlich der Dichte fehlerhafte Aufnahmen ergaben.

Durch die erfindungsgemäße Ausbildung des Entwicklersprühtopfes verlieren diese Faktoren im wesentlichen ihren Einfluß, dasich gewissermaßen der ganze Entwicklungsvorgang selbst steuert, so daß in jedem Fall und zwar sogar unabhängig von der Qualität des Entwicklers selbst, einwandfreie Aufnahmeergebnisse erreicht werden, wodurch jegliche Beobachtungskontrolle an Monitoren oder Dichterwertdigitalanzeigen, wie sie bisher notwendig waren, entfallen können, was jedoch nicht ausschließt, daß derartige Sichtkontrollelemente zusätzlich an der Mikrofilmkamera vorhanden sein können. Zumindest sind diese zweckmäßig dafür vorgesehen, um bei der Einstellung der gewünschten Dichtewerte den tatsächlich eingestellten Wert sichtbar zu machen, der in der Regel im Bereich von 0,8 bis 1,2 liegen wird. Als Sensoren kommen solche in Betracht, wie sie bisher schon bei Dichtemessungen verwendet werden, wesentlich ist dabei nur, daß nicht nur ein Punkt des sich entwickelnden Bildes erfaßt wird, sondern ein Bereich, was entweder durch einen entsprechende großflächigen Sensor oder einen mit mehreren kleinen Sensoren erfolgt, die jeweils separate elektrische Abgänge haben, und die über die zugehörige Schaltung abgleichbar sein und einzeln auswertbar sein müssen.

Für die dafür notwendige Schaltung stehen ohne weiteres entsprechende Elemente zur Verfügung. Sowohl die Schaltelemente als auch die Schaltung bedürfen deshalb keiner besonderen Erläuterung.

Bevorzugt wird natürlich eine Schaltung derart, daß die notwendige Einflußnahme auf die Beendigung des Entwicklungsvorganges automatisch bewirkt wird, was jedoch nicht ausschließen soll, daß ein bedienungspersonengebundener Eingriff bspw. über eine geeignete Drucktastbetätigung eingerichtet werden kann, die vorgenommen wird, wenn sich der gewünschte Dichtewert anzeigt.

Die erfindungsgemäße Vorrichtung und mögliche Ausführungsformen werden nachfolgend anhand der zeichnerischen Darstellung von Ausführungsbeispielen näher erläutert.

Es zeigt schematisch
Fig. 1 im Schnitt einen Entwicklersprühtopf mit dem Strahler und dem Sensor;
Fig. 2, 3 entsprechende Entwicklersprühtöpfe mit anderer Anordnung von Strahler und Sensor;
Fig. 4 eine Lochkartenmikrofilmkamera zur Verdeutlichung der Anordnung des Entwicklersprühtopfes im Kamerakasten und
Fig. 5 die Zuordnung des Sensors zum sich entwickelnden Bild bspw. einer Filmlochkarte.

In den Fig. sind alle wesentlichen und sich entsprechenden Elemente bzw. Teile mit den gleichen Bezugszeichen beziffert, also der Entwicklungsbereich mit 1, der Strahler mit 2, der Sensor mit 3 und das Aufnahme- bzw. Filmmaterial (Lochkarte) mit 4.

Der in den Fig. 1-3 in verschiedenen Ausführungsformen dargestellte Sprühtopf sitzt gemäß Fig. 4 wie üblich im Kamerakasten 12. Der Entwicklersprühtopf 6 ist mit entsprechenden Einrichtungen zur steuerbaren Zufuhr von Entwicklerflüssigkeit, Fixierflüssigkeit, Wasser und Trokkenluft versehen, welche Einrichtungen außerhalb des Sprühtopfes, bspw. geeignete Magnetschaltventile und Zufuhrleitungen für die genannten Medien aufweisen. Selbstverständlich kann ein derartiger Entwicklertopf 6, auch losgelöst von der Kamera, Teil einer selbstständigen und separaten Entwicklereinrichtung sein.

Bei der Ausführungsform nach Fig. 1 ist der Strahler 2 im Bodenbereich 5 des Sprühtopfes 6 angeordnet und der Sensor 3 sitzt mit mehreren Einzelsensoren 3 (Fig. 5), über die Bildfläche bzw. den Lochkartenfilmabschnitt 15 verteilt, in der Filmandruckplatte 7, mit der das Filmmaterial 4 gegen den mit einer entsprechend großen Öffnung versehenen Deckel 8 des Sprühtopfes 6 gedrückt wird.

Die untereinander abgleichbaren Einzelsensoren 3, von denen der richtige Dichtewert selektiv abgefragt wird, stehen mit einer einstellbaren Kippschaltung 13 in Verbindung, die ihrerseits in Wirkverbindung mit der Entwickler- bzw. Fixiereinrichtung 9, 10 steht.

Die ausführungsbeispiele nach den Fig. 2, 3 unterscheiden sich von Beispiel gemäß Fig. 1 nur durch andere Anordnungen von Strahler und Sensoren, wobei die vom Strahler 2 ausgehende belichtungsneutrale Strahlung an Reflektoren 11 reflektiert und auf den jeweiligen Sensor 3 projiziert wird.

Grundsätzlich wird bei allen diesen Ausführungsbeispielen während des Entwicklungsvorganges die belichtungsneutrale Strahlung durch den Film geschickt und trifft auf den bzw. die Sensoren 3 und zwar mahr order weniger abgeblendet entsprechend dem Entwicklungsfortschritt der entstehenden Bildteile aber auch des sich einstellenden Streuwertes der von Bildelementen freien Bildfläche.

Sowie der eingestellte Dichtewert erreicht wird, erfolgt in der zugehörigen Elektronik 13 bzw. Kippschaltung eine Umsetzung des Sensorausganges, womit dann der Entwicklungsvorgang im Sprühtopf in geeigneter Weise abgebrochen wird, bspw. durch Einschalten der Fixiermittelaufsprühung.

Durch die beschriebene Ausbildung der Vorrichtung bzw. des Entwicklersprühtopfes 6 ist man vorteilhaft bezüglich der Bildqualität weitgehend unabhängig von den vorerwähnten einflußnehmenden Faktoren geworden, d.h. ggf. kann man bspw. sogar auf eine weitgehend exakte Belichtungseinstellung für die jeweiligen Einzelaufnahmen verzichten, da man ja das optimale Ergebnis hinsichtlich der Dichte automatisch durch den sich selbst steuernden Entwickiungsvorgang erhält.

Etwas anders liegen die Verhältnisse allerdings bei der Herstellung sogenannter Fishe, wobei ja bekanntlich auf einem Filmmaterialzuschnitt mehrere Aufnahmen hinter- und untereinander angeordnet sind, wobei aber der ganze Zuschnitt mit allen Einzelaufnahmen zur Entwicklung im Entwicklungsbereich 1 dem Entwickler aus gesetzt ist.

Aber auch hierbei ist die Vorrichtung mit Vorteil anwendbar, denn die nach der erfolgten Aufnahme wirksamen Einflußfaktoren, nämlich bspw. Entwicklerqualität, Entwicklertemperatur, Filmmaterialunterschiede hinsichtlich Herkunft und Chargenschwankungen werden automatisch erfaßt bzw. berücksichtigt. Für die Verarbeitung bzw. Entwicklung solcher Fishe müssen nur entsprechend größere Sprühtöpfe gemäß Fig. 1-3 vorgesehen werden, wobei die Einzelsensoren 3 gemäß Fig. 5 in einer entsprechenden großen Flächenverteilung in 4er Filmandruckplatte 7 angeordnet sein müssen.

In Fig. 5 ist die Zuordnung von solchen Einzelsensoren 3 zum Bildfeld eines Filmabschnittes 15, in einer Lochkarte 16 angeordnet, verdeutlicht.

## Patentansprüche

1. Vorrichtung zum Entwicklen von Lochkartenmikrofilmen, wobei der belichtete Film in einem Entwicklersprühtopf eine Entwicklerflüssigkeit ausgesetzt und danach fixiert wird, dadurch gekennzeichnet, daß im Entwicklungsbereich (1) des Entwicklersprühtopfes (6) ein eine für die Belichtung des Films unwirksame Strahlung aussendender Strahler (2) angeordnet, und die Strahlung des Strahlers (2) direkt oder indirekt gegen einen in Einwirkstellung dazu angeordneten, auf die Strahlung ansprechenden Sensor (3) gerichtet ist, wobei der Strahler (2) und der Sensor (3) derart angeordnet sind, daß die Strahlung durch einen größeren Bereich des belichteten Feldes des zu entwickelnden Filmmaterials (4) zum Sensor geleitet wird und wobei über den Ausgangsstrom des Sensors (3) bei Erreichen eines vorgegebenen optischen Dichtewertes des Filmmaterials über den genannten Bereich der Entwicklungsvorgang beendet wird.

2. Vorrichtung nach Anspruch 1, dadurch gekennzeichnet, daß der Strahler (2) im Bodenbereich (5) des Sprühtopfes (6) und der Sensor (3) in der Filmandruckplatte (7) des Sprühtopfes (6) angeordnet ist.

3. Vorrichtung nach Anspruch 1, dadurch gekennzeichnet, daß der Strahler (2) und der Sensor (3) in der Filmandruckplatte (7) des Sprühtopfes (6) angeordnet und beide gegen einen im Bodenbereich (5) des Sprühtopfes (6) angeordneten Reflektor (11) gerichtet sind.

4. Vorrichtung nach Anspruch 1, dadurch gekennzeichnet, daß der Strahler (2) und der Sensor (3) im Bodenbereich (5) des Sprühtopfes (6) angeordnet und gegen einen in der Filmandruckplatte (7) angeordneten Reflektor (11) gerichtet sind.

## Revendications

1. Dispositif pour le développement de microfilms de cartes perforées, le film exposé étant soumis à l'action d'un révélateur dans un pot de pulvérisation de révélateur et étant ensuite fixé, caractérisé en ce qu'un émetteur (2) d'un rayonnement inopérant pour l'exposition du film est disposé dans la zone de développement (1) du pot de pulvérisation de révélateur (6), le rayonnement de l'émetteur (2) étant dirigé directement ou indirectement contre un détecteur (3) disposé pour cela en position active et que est sensible au rayonnement, l'émetteur (2) et le détecteur (3) étant disposés de manière que le rayonnement soit envoyé au détecteur en traversant une grande zone du champ d'exposition du matériau de film à développer (4), le processus de développement étant arrêté, au moyen du courant de sortie du détecteur (3), lors qu'est atteinte une valeur de densité optique prédéterminée du matériau du film dans la zone mentionnée.

2. Dispositif selon la revendication 1, caractérisé en ce que l'émetteur (2) est disposé dans la zone de fond (5) du pot de pulvérisation (6) et en ce que le détecteur (3) est disposé dans la plaque d'application de film (7) du pot de pulvérisation (6).

3. Dispositif selon la revendication 1, caractérisé en ce que l'émetteur (2) et le détecteur (3) sont disposés dans la plaque d'application de film (7) du pot de pulvérisation (6), en étant dirigés tous les deux vers un réflecteur (11) disposé dans la zone de fond (5) du pot de pulvérisation (6).

4. Dispositif selon la revendication 1, caractérisé en ce que l'émetteur (2) et le détecteur (3) sont disposés dans la zone de fond (5) du pot de pulvérisation (6), en étant dirigés vers un réflecteur r (11) disposé dans la plaque d'application de film (8).

## Claims

1. Apparatus for developing punched card microfilms, in which the illuminated film is exposed to a developing fluid in a developer spray pot and is then fixed, characterised in that a radiator (2) emitting radiation which is ineffective in illuminating the film is mounted in the developing area (1) of the developer spray spot (6), and the radiation from the radiator (2) is aimed either directly or indirectly towards a sensor (3) which is arranged in a position of action thereto and which responds to the radiation, the radiator (2) and sensor (3) being arranged so that the radiation is passed to the sensor through a relatively large part of the illuminated area of the film material (4) being developed, whilst the developing process is terminated by means of the output current from the sensor (3) when the film material reaches a given optical density over the abovementioned area.

2. Apparatus as claimed in claim 1, characterised in that the radiator (2) is arranged in the base area (5) of the spray pot (6) and the sensor (3) is arranged in the film contact plate (7) of the spray pot (6).

3. Apparatus as claimed in claim 1, characterised in that the radiator (2) and the sensor (3) are arranged in the film contact plate (7) of the spray head (6) and both are directed towards a reflector (11) mounted in the base area (5) of the spray pot (6).

4. Apparatus as claimed in claim 1, characterised in that the radiator (2) and the sensor (3) are mounted in the base area (5) of the spray pot (6) and are directed towards a reflector (11) mounted in the film contact plate (7).
